# EUROPÄISCHE PATENTSCHRIFT

(11) **EP 0 665 412 B1**
(45) Veröffentlichungstag und Bekanntmachung des Hinweises auf die Patenterteilung: **19.11.1997**
(21) Anmeldenummer: 94104925.6
(22) Anmeldetag: 29.03.1994
(51) Int. Cl.: F27D 3/00, F27D 5/00, F26B 25/18

(54) **Brennhilfsmittel**
Kiln furniture
Accessoire d'enfournement

(30) Priorität: 27.01.1994 DE 4402393
(43) Veröffentlichungstag der Anmeldung: 02.08.1995
(73) Patentinhaber: DIDIER-WERKE AG, 65189 Wiesbaden (DE)
(72) Erfinder: Benz, Helmut, D-07629 Hermsdorf (DE)
(74) Vertreter: Brückner, Raimund, Dipl.-Ing.

(56) Entgegenhaltungen:
- EP-A- 0 037 842
- DE-A- 2 007 692
- DE-A- 3 148 028
- DE-U- 9 108 325
- FR-A- 2 283 408
- US-A- 2 674 431
- US-A- 2 727 711

## Beschreibung

Die Erfindung betrifft ein Brennhilfsmittel gemäß dem Oberbegriff von Anspruch 1.

Ein derartiges Brennhilfsmittel ist in der EP-A-37842, ein weiteres in der DE-A-25 37 501 beschrieben. Die Trägerplatte weist an ihrem Umfang drei Löcher auf, mit denen die Trägerplatte auf drei Stützkörper aufsetzbar ist. Solche Brennhilfsmittel sind auch in der DE-C-28 17 887 und in dem DE-U-91 08 325 beschrieben. Nachteilig ist dabei, daß die Löcher den Tragbereich der Trägerplatte schwächen. Außerdem führen die zylindrischen Stützkörper zu einer geringen Stabilität des Stapelaufbaus solcher Trägerplatten, insbesondere, wenn der Stapelaufbau mit den zu brennenden Teilen bestückt, durch einen Schnellbrand-Rollenofen gefördert wird. Darüberhinaus ist auch das Aufbauen eines Stapelaufbaus mit Trägerplatten und Stützkörpern aufwendig, da für jede der zahlreichen Trägerplatten drei Stützkörper gesetzt werden müssen.

Aufgabe der Erfindung ist es, ein Brennhilfsmittel der eingangs genannten Art vorzuschlagen, dessen Verbundaufbau eine hohe Stabilität aufweist.

Erfindungsgemäß ist obige Aufgabe bei einem Brennhilfsmittel der eingangs genannten Art durch die Merkmale des kennzeichnenden Teils von Anspruch 1 gelöst.

Im aufgebauten Zustand des Brennhilfsmittels liegen die Flächenfortsätze zum einen auf dem im Aufbauzustand horizontalen Grund der Aussparungen der Stützkörper. Zum anderen greifen die im Aufbauzustand vertikalen Ränder der Aussparungen an den durch die Einbuchtungen hakenförmigen Flächenfortsätze an. Dadurch ist ein Verbundaufbau hoher Stabilität erreicht. Auch bei der Bewegung des bestückten Verbundaufbaus durch einen Tunnel-Rollenofen für den Schnellbrand von Flachgeschirr besteht eine hohe Standfestigkeit und Kippsicherheit. Die auf dem Grund der Aussparungen sich abstützenden Flächenfortsätze schwächen die Tragfähigkeit der Trägerplatte nicht.

Dadurch, daß in jeweils einen Stützkörper zwei benachbarte Trägerplatten eingreifen bzw. von diesen gestützt sind, wird nicht nur der Verbundaufbau stabilisiert, sondern gleichzeitig wird die Anzahl der nötigen Stützkörper herabgesetzt. Dies vereinfacht auch das Aufstellen des Brennhilfsmittels bzw. des Brennhilfsmittelverbundes.

Weitere vorteilhafte Ausgestaltungen der Erfindung ergeben sich aus den Unteransprüchen und der folgenden Beschreibung eines Ausführungsbeispiels. In den Zeichnungen zeigen:
- Figur 1: eine Trägerplatte in Aufsicht;
- Figur 2: eine perspektivische Ansicht eines stapelbaren Stützkörpers;
- Figur 3: eine gegenüber Figur 1 vergrößerte Aufsicht von zwei Trägerplatten in ihrem aneinandergrenzenden Bereich, eingesetzt in einen Stützkörper, und
- Figur 4: eine Teil-Seiten-Schnittansicht zweier aufeinandergestapelter Stützkörper mit eingesetzten Trägerplatten.

Eine Trägerplatte 1 weist an zwei gegenüberliegenden Seiten Flächenfortsätze 2, 3 auf. Bei der Ausführung nach Figur 1 und Figur 3 besteht der linksseitige Flächenfortsatz 2 aus zwei beabstandeten hakenartigen Teil-Flächenfortsätzen 4, 5. Der rechtsseitige Flächenfortsatz 3 ist von einem nicht unterteilten, doppelhakenförmigen Flächenfortsatz 6 gebildet. Durch die Hakenform bestehen an den Flächenfortsätzen 2, 3 Einbuchtungen 7 bis 10.

Bei von den Figuren 1 und 3 abweichenden Ausführungen kann der Flächenfortsatz 2 wie der Flächenfortsatz 3 oder der Flächenfortsatz 3 wie der Flächenfortsatz 2 gestaltet sein.

Bei der Ausführung nach den Figuren 1 und 3 besteht zwischen den Teil-Flächenfortsätzen 4, 5 ein Abstand a, der so bemessen ist, daß der nicht unterteilte, doppelhakenförmige Flächenfortsatz 6 mit seiner Breite b beim Verbundaufbau in den Abstand a paßt (vgl. Figur 3). Dies führt zu einem besonders engen Verbundaufbau (vgl. Figur 3). In Figur 3 ist der Umfang der auf den Trägerplatten 1 aufzulegenden, zu brennenden Tellern strichpunktiert angedeutet.

Zur Aufstellung der Trägerplatten 1 sind Stützkörper 11 vorgesehen. Die Stützkörper 11 weisen ein rechteckiges, innen offenes Querschnittsprofil auf (vgl. Figur 2, Figur 3). Die Stützkörper 11 und die Trägerplatten 1 bestehen aus einem feuerfesten keramischen Material. Die Stützkörper 11 und/oder die Trägerplatten 1 sind aus nitridgebundenem Siliciumcarbid gefertigt.

Jeder Stützkörper 11 weist an seiner einen Längsseite 12 eine Aussparung 13 und an seiner zur Längsseite 12 parallelen Längsseite 14 eine Aussparung 15 auf. Die Aussparungen 13, 15 sind nach oben offen. Untenseitig sind an den Längsseiten 12, 14 Vorsprünge 16, 17 ausgebildet, die bei vertikaler Stapelung der Stützkörper 11 in die Aussparungen 13 bzw. 15 passen.

An den Querseiten 18, 19 des Stützkörpers 11 sind nach oben offene Schlitze 20, 21 ausgebildet, denen unterseitige Nasen 22, 23 zugeordnet sind. Beim Aufeinanderstapeln der Stützkörper 11 passen die Nasen 22, 23 in die Schlitze 20, 21.

Die Aussparungen 13, 15 bilden jeweils einen Grund 24, 25, der im Aufbauzustand horizontal liegt, wobei der Grund 24 und der Grund 25 dann in gleicher Höhe stehen. Außerdem ist die Aussparung 13 von im Aufbauzustand vertikalen Rändern 26, 27 begrenzt. Entsprechend ist die Aussparung 15 von Rändern 28, 29 begrenzt. Die Ränder 26, 27, 28, 29 sind an die Einbuchtungen 7 bis 10 angepaßt.

Der Verbundaufbau des Brennhilfsmittels als Tellerständer zum Brennen von Flachgeschirr geschieht etwa folgendermaßen:

Auf einer Transportbasis A werden nacheinander Stützkörper 11 aufgestellt. Diese stehen mit ihren Vorsprüngen 16, 17 und ihren Nasen 22, 23 auf der Transportbasis A auf. In die Aussparungen 15 des Stützkörpers 11 wird von oben die Trägerplatte 1 eingesetzt, wobei die Einbuchtungen 7, 8 die Ränder 29, 28 formschlüssig umgreifen und die Teil-Flächenfortsätze 4, 5 auf dem Grund 25 aufliegen.

Anschließend wird die benachbarte Trägerplatte 1' in die Aussparung 13 eingesetzt, wobei deren Einbuchtungen 9, 10 die Ränder 27, 26 hintergreifen und der Flächenfortsatz 6 bei der Ausführung entsprechend Figur 1 und Figur 3 in den Raum a der Teil-Flächenfortsätze 4, 5 ragt. Die Flächenfortsätze 2, 3 zweier benachbarter Trägerplatten 1, 1' sind damit mit einem einzigen Stützkörper 11 in horizontaler Richtung formschlüssig verbunden. Dies ist auch in dem Fall gegeben, wenn die einander zugewandten Flächenfortsätze 2, 3 benachbarter Trägerplatten 1, 1' gleichgestaltet sind.

Anschließend wird auf den Stützkörper 11 ein weiterer, gleichgestalteter Stützkörper 11' (vgl. Figur 4) aufgsetzt. Dieser greift mit seinen Vorsprüngen 16, 17 und seinen Nasen 22, 23 in die Aussparungen 13, 15 und die Schlitze 20, 21 des unteren Stützkörpers 11 und ist somit in horizontaler Ebene formschlüssig am unteren Stützkörper 11 gehalten. In den oberen Stützkörper 11' werden dann Trägerplatten 1'', 1''' in der beschriebenen Weise und Ausrichtung eingesetzt (vgl. Figur 4).

Insgesamt läßt sich mit wenigen Stützkörpern ein statisch und dynamisch stabiler Verbund von Trägerplatten für zu brennendes Flachgeschirr aufbauen, wobei dieser Verbund in horizontaler Transportrichtung durch den Ofen sicher gekoppelt ist und in vertikaler Richtung einfach mehrere Ebenen von Trägerplatten aufbaubar sind.

## Patentansprüche

1. Brennhilfsmittel, insbesondere Tellerständer zum Brennen von Flachgeschirr, aus feuerfestem keramischem Material mit wenigstens einer Trägerplatte (1) und stapelbaren Stützkörpern (11), wobei die Trägerplatte (1) mit in der Ebene der Trägerplatte (1) an zwei gegenüberliegenden Seiten angeordneten Flächenfortsätzen (2,3) auf die Stützkörper (11) formschlüssig aufsetzbar ist, wobei der Stützkörper (11) Aussparungen (13, 15) aufweist, auf deren Grund (24, 25) die Flächenfortsätze (2, 3) aufsetzbar sind und wobei Ränder (26 bis 29) der Aussparungen (13, 15) in Einbuchtungen (7 bis 10) der Flächenfortsätze (2, 3) der Trägerplatte (1, 1') eingreifen,
dadurch gekennzeichnet,
daß in die eine Aussparung (13 bzw. 15) des Stützkörpers (11) der oder die Flächenfortsätze (2, 3) der einen Seite der Trägerplatte (1) und in die andere Aussparung (15 bzw. 13) des Stützkörpers (11) der oder die Flächenfortsätze (3, 2) einer Seite einer benachbarten Trägerplatte (1') einsetzbar sind.

2. Brennhilfsmittel nach Anspruch 1,
dadurch gekennzeichnet,
daß der Flächenfortsatz (2) wenigstens der einen Seite der Trägerplatte (1) in zwei beabstandete hakenartige Teil-Flächenfortsätze (4, 5) unterteilt ist, wobei die Einbuchtungen (7, 8) der beiden Teil-Flächenfortsätze (4, 5) auf den einander abgewandten Seiten der Teil-Flächenfortsätze (4, 5) liegen.

3. Brennhilfsmittel nach Anspruch 2,
dadurch gekennzeichnet,
daß der Abstand (a) der beabstandeten hakenartigen Teil-Flächenfortsätze (4, 5) so groß ist, daß ein nicht unterteilter Flächenfortsatz (6) einer benachbarten Trägerplatte (1') zwischen die Teil-Flächenfortsätze (4, 5) paßt.

4. Brennhilfsmittel nach einem der vorhergehenden Ansprüche,
dadurch gekennzeichnet,
daß der Flächenfortsatz (2, 3) an beiden den Rändern (26 bis 29) der Aussparung (13, 15) zugeordneten Seiten mit jeweils einer Einbuchtung (7, 8; 9, 10) versehen ist.

5. Brennhilfsmittel nach einem der vorhergehenden Ansprüche,
dadurch gekennzeichnet,
daß der Stützkörper (11) ein rechteckiges Querschnittsprofil aufweist, wobei die Aussparungen (13, 15) an den beiden Längsseiten (12, 13) des Querschnittsprofils ausgebildet sind.

6. Brennhilfsmittel nach einem der vorhergehenden Ansprüche,
dadurch gekennzeichnet,
daß die Stützkörper (11) formschlüssig stapelbar sind.

7. Brennhilfsmittel nach einem der vorhergehenden Ansprüche,
dadurch gekennzeichnet,
daß die Stützkörper (11) und/oder die Trägerplatte (8) aus nitridgebundenem Siliciumcarbid bestehen.

## Claims

1. Kiln furniture, particularly a plate stand for firing flat crockery, comprising refractory, ceramic material with at least one carrier plate (1) and stackable support bodies (11), the carrier plate (1) being form-lockingly positionable on the support bodies (11) with flat projections (2, 3) arranged in the plane of the carrier plate (1) on two opposing sides, the support body (11) having cut-outs (13, 15), the flat projections (2, 3) being positionable on the base (24, 25) thereof and edges (26 to 29) of the cut-outs (13, 15) engaging in recesses (7 to 10) in the flat projections (2, 3) on the carrier plate (1, 1'), characterised in that the flat projection(s) (2, 3) on the one side of the carrier plate (1) are insertable into one cut-out (13 or 15) in the support body (11) and the flat projection(s) (3, 2) on one side of an adjacent carrier plate (1') are insertable into the other cut-out (15 or 13) in the support body (11).

2. Kiln furniture as claimed in Claim 1, characterised in that the flat projection (2) on at least one side of the carrier plate (1) is divided into two spaced, hook-like flat projection elements (4, 5), the recesses (7, 8) in the two flat projection elements (4, 5) being situated on the remote sides of the flat projection elements (4, 5).

3. Kiln furniture as claimed in Claim 2, characterised in that the distance (a) between the spaced, hook-like flat projection elements (4, 5) is so large that an undivided flat projection (6) on an adjacent carrier plate (1') fits between the flat projection elements (4, 5).

4. Kiln furniture as claimed in one of the preceding claims, characterised in that the flat projection (2, 3) is provided on both sides associated with the edges (26 to 29) of the cut-out (13, 15) with a respective recess (7, 8; 9, 10).

5. Kiln furniture as claimed in one of the preceding claims, characterised in that the support body (11) has a rectangular cross-sectional profile, the cut-outs (13, 15) being formed on the two longitudinal sides (12, 13) ofthe cross-sectional profile.

6. Kiln furniture as claimed in one of the preceding claims, characterised in that the support bodies (11) are stackable in a form-locking manner.

7. Kiln furniture as claimed in one of the preceding claims, characterised in that the support body (11) and/or the carrier plate (8) comprises nitride-bonded silicon carbide.

## Revendications

1. Accessoire d'enfournement, en particulier support pour la cuisson de pièces de vaisselle plates, en matériau céramique réfractaire, comprenant au moins une plaque-support (1) et des corps d'appui (11) empilables, la plaque-support (1) comportant des prolongements (2, 3) plats, disposés dans le plan de la plaque-support (1), sur deux côtés opposés de cette dernière, prolongements par lesquels la plaque peut être posée avec complémentarité de forme sur les corps d'appui (11), le corps d'appui (11) présentant des échancrures (13, 15) sur le fond (24, 25) desquelles les prolongements (2, 3) peuvent être posés, les bords (26 à 29) des échancrures (13, 15) pénétrant dans des parties en retrait (7 à 10) des prolongements (2, 3) de la plaque-support (1, 1'), caractérisé par le fait que le ou les prolongements (2, 3) prévus sur un côté de la plaque-support (1) pénètrent dans une échancrure (13 ou 11) du corps d'appui (11) et le ou les prolongements (3, 2) formés sur un côté d'une plaque-support voisine (1') pénètrent dans l'autre échancrure (15 ou 13) du corps d'appui (11).

2. Accessoire d'enfournement suivant la revendication 1, caractérisé par le fait que le prolongement (2) formé sur au moins un côté de la plaque-support (1) est subdivisé en deux prolongements partiels (4, 5) espacés en forme de crochet, les parties en retrait (7, 8) des deux prolongements partiels (4, 5) étant disposées sur les côtés des prolongements partiels (4, 5), éloignés l'un de l'autre.

3. Accessoire d'enfournement suivant la revendication 2, caractérisé par le fait que la distance (a) entre les prolongements partiels (4, 5) espacés, en forme de crochet, est choisie de manière qu'un prolongement (6) non divisé d'une plaque-support (1) voisine puisse pénétrer entre les prolongements partiels (4, 5).

4. Accessoire d'enfournement suivant l'une des revendications précédentes, caractérisé par le fait que le prolongement (2, 3) est muni d'une partie en retrait (7, 8 ; 9, 10) sur chacun des deux côtés associés aux bords (26 à 29) de l'échancrure (13, 15).

5. Accessoire d'enfournement suivant l'une des revendications précédentes, caractérisé par le fait que le corps d'appui (11) présente un profil transversal rectangulaire, les échancrures (13, 15) étant formées sur les deux côtés longitudinaux (12, 13) du profil transversal.

6. Accessoire d'enfournement suivant l'une des revendications précédentes, caractérisé par le fait que les corps d'appui (11) peuvent être empilés avec interpénétration par complémentarité de forme.

7. Accessoire d'enfournement suivant l'une des revendications précédentes, caractérisé par le fait que les corps d'appui (11) et/ou la plaque support (8) sont constitués de carbure de silicium lié par un nitrure.
